# EUROPÄISCHE PATENTSCHRIFT

(11) **EP 2 065 139 B1**
(45) Veröffentlichungstag und Bekanntmachung des Hinweises auf die Patenterteilung: **15.03.2017**
(21) Anmeldenummer: 08105745.7
(22) Anmeldetag: 07.11.2008
(51) Int. Cl.: B25D 17/06

(54) **Handwerkzeugmaschine mit pneumatischem Schlagwerk**
Hand tool machine with pneumatic striking mechanism
Machine-outil manuelle dotée d'un mécanisme à percussion pneumatique

(30) Priorität: 27.11.2007 CN 200710196416
(43) Veröffentlichungstag der Anmeldung: 03.06.2009
(73) Patentinhaber: HILTI Aktiengesellschaft, 9494 Schaan (LI)
(72) Erfinder: Zhong, James, 200042, Shanghai (CN); Guo, Kevin, 201108, Shanghai (CN); Britz, Rory App. 21A RT2,, Shanghai 200030 (CN)
(74) Vertreter: Hilti Aktiengesellschaft Corporate Intellectual Property

(56) Entgegenhaltungen:
- DE-A1- 1 809 016
- DE-A1- 4 215 288
- DE-C- 494 775
- GB-A- 659 331
- GB-A- 2 425 503
- GB-A- 189 711 793
- US-A- 2 533 487

## Beschreibung

Die Erfindung bezeichnet eine Handwerkzeugmaschine mit einem pneumatischen Schlagwerk mit einem durch eine Luftfeder hin- und herbewegten Flugkolben, vorzugsweise einen Bohrhammer oder Meisselhammer, nach dem Oberbegriff von Anspruch 1 und wie aus DE 494 775 C bekannt.

Üblicherweise weist ein elektromechanisch angetriebenes Schlagwerk einer Handwerkzeugmaschine einen, in einem Führungsrohr durch eine Luftfeder hin- und herbewegten Flugkolben auf, welcher über einen Döpper oder direkt auf das Stirnende eines in einer Werkzeugaufnahme aufgenommenen Werkzeugs schlägt. Zur verkantungsfreien axialen Führung ist der Flugkolben zumeist axial länger als der Führungsdurchmesser des Führungsrohrs.

Üblicherweise bestehen der Flugkolben und ein optionaler Döpper aus Stahl, damit die zur Schlagimpulserzeugung hinreichend hohe Zähigkeit und Festigkeit gegeben ist. Jedoch kann bspw. nach der US3402776 der Flugkolben auch aus Kunststoff ausgebildet sein.

Nach der US2283292 weist ein pneumatisches Schlagwerk einer Elektrohandwerkzeugmaschine einen hin- und herbewegten Erregerzylinder auf, in dem vermittelt über eine Luftfeder ein Flugkolben aus Stahl hin- und herbewegt wird. Der Flugkolben hat die Form eines (aus mehreren Vollzylinderstücken stückweise zusammengesetzten) Vollkörpers. Für leichtgewichtige Elektrohandwerkzeugmaschinen ist ein derartiger Flugkolben zu schwer.

Die Aufgabe besteht in der Realisierung einer leistungsstarken, leichtgewichtigen Handwerkzeugmaschine. Ein weiterer Aspekt besteht in der technologisch einfachen Herstellung des dafür geeigneten Flugkolbens.

Die Aufgabe wird durch eine Handwerkzeugmaschine mit den Merkmalen des Anspruchs 1 gelöst. Vorteilhafte Weiterbildungen ergeben sich aus den Unteransprüchen.

So weist eine Handwerkzeugmaschine ein pneumatisches Schlagwerk mit einem durch eine Luftfeder längs einer Schlagachse hin- und herbewegbaren Flugkolben auf, welcher eine Ausbohrung aufweist, die sich in einem Winkel zur Schlagachse erstreckt.

Durch die Ausbohrung entsteht bei gegebener axialer Länge und Führungsdurchmesser aus dem (ursprünglichen) Vollkörper ein wesentlich leichterer, Löcher aufweisender Körper. Diese Ausbohrung ist in einem üblicherweise spanend gefertigten Flugkolben in Form eines Vollkörpers durch einen technologisch einfachen Herstellungsprozess einbringbar, insbesondere durch Ausbohren. Zudem ist die Masse des Flugkolbens (bei unterschiedlichen Schlagwerken) technologisch einfach variabel, indem von einem einheitlichen Rohflugkörper in Form eines Vollköpers ausgehend, eine Ausbohrung mit schlagwerksspezifischem Bohrungsdurchmesser eingebracht wird.

Vorteilhaft besteht der Flugkolben aus Stahl, wodurch eine hohe Belastbarkeit erzielt wird.

Vorteilhaft weist der (bis auf die Ausbohrung rotationssymmetrische) Flugkolben eine axiale Länge auf, die im Bereich des einfachen bis eineinhalbfachen seines Führungsdurchmessers liegt, wodurch der Flugkolben gut im Führungsrohr bzw. Erregerzylinder führbar ist.

Vorteilhaft ist ein axiales Stirnende als radiale Verjüngung mit einer balligen Schlagfläche ausgebildet, wodurch eine reflexionsarme Schlagimpulsübertragung zum Döpper bzw. Schlagwerkzeug erfolgt.

Vorteilhaft bildet die radiale Verjüngung nahe der Schlagfläche einen Radialwulst aus, wodurch im Leerschlagfall der Flugkolben in einer ringförmig elastischen Fangvorrichtung temporär arretierbar ist.

Vorteilhaft ist die der Schlagfläche gegenüberliegende Stirnseite des Flugkolbens eben ausgebildet, wodurch die Druckkräfte der Luftfeder axial auf den Flugkolben wirken.

Vorteilhaft ist zwischen dieser Stirnseite und der Ausbohrung eine umlaufende Radialnut vorhanden, wodurch ein O-Ring zur luftdichten Führung einsetzbar ist.

Vorteilhaft verläuft die Ausbohrung zentral zur Schlagachse, wodurch die mögliche Bohrlochtiefe maximiert ist.

Erfindungsgemäß liegt der Bohrungsdurchmesser der Ausbohrung im Bereich von der Hälfte bis zu drei Vierteln des Führungsdurchmessers, wodurch bei hinreichender Festigkeit des Flugkolbens viel Material und dadurch Masse ausgespart wird.

Vorteilhaft beträgt der Winkel der Ausbohrung zur Schlagachse 90°, wodurch die Ausbohrung eine Querbohrung ist.

Vorteilhaft ist die Ausbohrung eine Durchgangsbohrung, wodurch das Bohrlochvolumen maximiert ist.

Die Erfindung wird bezüglich eines vorteilhaften Ausführungsbeispiels näher erläutert mit:
Fig. 1 schematisch als Handwerkzeugmaschine im Teillängsschnitt
Fig. 2 als Flugkolben im Längsschnitt

Nach Fig. 1 weist eine ein Werkzeug 13 drehend und schlagend antreibende Handwerkzeugmaschine 1 in Form eines Kombihammers ein pneumatisches Schlagwerk 2 auf, mit einem innerhalb eines Erregerzylinders 3 geführten und durch eine Luftfeder 4 längs einer Schlagachse A hin- und herbewegten Flugkolben 5, welcher von einer Ausbohrung 6 in Form einer als Durchgangsbohrung ausgeführten Querbohrung durchsetzt ist, die sich im rechten Winkel zur Schlagachse A erstreckt und diese kreuzt.

Nach Fig. 2 weist der (bis auf die Ausbohrung rotationssymmetrische) Flugkolben 5 aus Stahl eine axiale Länge L auf, die bei dem 1.5-fachen seines Führungsdurchmessers D liegt. Ein axiales Stirnende ist als radiale Verjüngung 7 mit einer balligen Schlagfläche 8 und einer zu dieser nahen Radialwulst 9 ausgebildet. Die der Schlagfläche 8 gegenüberliegende Stirnseite 10 des Flugkolbens 5 ist eben ausgebildet. Zwischen dieser Stirnseite 10 und der zur Schlagachse A senkrechten sowie zentralen Ausbohrung 6 mit einem Bohrungsdurchmesser B von der Hälfte des Führungsdurchmessers D (Durchmesser des geführten Bereiches) ist eine umlaufende Radialnut 11 vorhanden, in welcher ein O-Ring 12 aus Gummi eingesetzt ist.

## Patentansprüche

1. Handwerkzeugmaschine mit einem pneumatischen Schlagwerk (2) mit einem durch eine Luftfeder (4) längs einer Schlagachse (A) in einem Führungsrohr der Handwerkzeugmaschine hin- und herbewegbaren Flugkolben (5), wobei der Flugkolben (5) eine Ausbohrung (6) aufweist, die sich in einem Winkel zur Schlagachse (A) erstreckt, **dadurch gekennzeichnet, dass** der Bohrungsdurchmesser (B) der Ausbohrung (6) im Bereich von der Hälfte und drei, Vierteln des Führungsdurchmessers des Führungsrohrs (D) liegt.

2. Handwerkzeugmaschine nach Anspruch 1, **dadurch gekennzeichnet, dass** der Flugkolben (5) aus Stahl besteht.

3. Handwerkzeugmaschine nach Anspruch 1 oder 2, **dadurch gekennzeichnet, dass** der Flugkolben (5) eine axiale Länge (L) aufweist, die im Bereich des einfachen bis eineinhalbfachen seines Führungsdurchmessers (D) liegt.

4. Handwerkzeugmaschine nach einem der Ansprüche 1 bis 3, **dadurch gekennzeichnet, dass** ein axiales Stirnende als radiale Verjüngung (7) mit einer balligen Schlagfläche (8) ausgebildet ist.

5. Handwerkzeugmaschine nach Anspruch 4, **dadurch gekennzeichnet, dass** die radiale Verjüngung (7) nahe der Schlagfläche (8) einen Radialwulst (9) ausbildet.

6. Handwerkzeugmaschine nach Anspruch 4 oder 5, **dadurch gekennzeichnet, dass** die der Schlagfläche (8) gegenüberliegende Stirnseite (10) des Flugkolbens (5) eben ausgebildet ist.

7. Handwerkzeugmaschine nach Anspruch 6, **dadurch gekennzeichnet, dass** zwischen der Stirnseite (10) und der Ausbohrung (6) eine umlaufende Radialnut (11) vorhanden ist.

8. Handwerkzeugmaschine nach einem der Ansprüche 1 bis 7, **dadurch gekennzeichnet, dass** die Ausbohrung (6) zentral zur Schlagachse (A) verläuft.

9. Handwerkzeugmaschine nach einem der Ansprüche 1 bis 8, **dadurch gekennzeichnet, dass** der Winkel der Ausbohrung (6) zur Schlagachse (A) 90° beträgt.

10. Handwerkzeugmaschine nach einem der Ansprüche 1 bis 9, **dadurch gekennzeichnet, dass** die Ausbohrung (6) eine Durchgangsbohrung ist.

## Claims

1. Hand-held power tool comprising a pneumatic striking mechanism (2) with a free piston (5) that can be reciprocated along a striking axis (A) in a guide tube of the hand-held power tool by means of an air spring (4), the free piston (5) having a bore hole (6) extending at an angle to the striking axis (A), **characterised in that** the bore diameter (B) of the bore hole (6) is in the range of half to three-quarters of the guide diameter (D) of the guide tube.

2. Hand-held power tool according to claim 1, **characterised in that** the free piston (5) consists of steel.

3. Hand-held power tool according to claim 1 or claim 2, **characterised in that** the free piston (5) has an axial length (L) in the range of one to one and a half times its guide diameter (D).

4. Hand-held power tool according to one of claims 1 to 3, **characterised in that** one axial end is designed as a radial taper (7) with a spherical impact surface (8).

5. Hand-held power tool according to claim 4, **characterised in that** the radial taper (7) forms a radial bead (9) close to the impact surface (8).

6. Hand-held power tool according to claim 4 or claim 5, **characterised in that** the end face (10) of the free piston (5) opposite the impact surface (8) is flat.

7. Hand-held power tool according to claim 6, **characterised by** a circumferential radial groove (11) between the end face (10) and the bore hole (6).

8. Hand-held power tool according to one of claims 1 to 7, **characterised in that** the bore hole (6) extends centrally relative to the striking axis (A).

9. Hand-held power tool according to one of claims 1 to 8, **characterised in that** the angle of the bore hole (6) relative to the striking axis (A) is 90°.

10. Hand-held power tool according to one of claims 1 to 9, **characterised in that** the bore hole (6) is a through bore.

## Revendications

1. Machine-outil manuelle comportant un mécanisme de percussion pneumatique (2) ayant un piston de percussion (5) pouvant être déplacé en va-et-vient par un ressort pneumatique (4) dans un tube de guidage de la machine-outil manuelle le long d'un axe de percussion (A), dans laquelle le piston de percussion (5) comporte un alésage (6) qui s'étend à un certain angle par rapport à l'axe de percussion (A), **caractérisée en ce que** le diamètre d'alésage (B) de l'alésage (6) est dans la plage comprise entre la moitié et les trois quarts du diamètre de guidage (D) du tube de guidage.

2. Machine-outil manuelle selon la revendication 1, **caractérisée en ce que** le piston de percussion (5) est en acier.

3. Machine-outil manuelle selon la revendication 1 ou 2, **caractérisée en ce que** le piston de percussion (5) a une longueur axiale (L) qui est dans la plage comprise entre une fois et une fois et demie son diamètre de guidage (D).

4. Machine-outil manuelle selon l'une des revendications 1 à 3, **caractérisée en ce qu'**une extrémité frontale axiale est formée comme un rétrécissement radial (7) avec une surface de percussion bombée (8).

5. Machine-outil manuelle selon la revendication 4, **caractérisée en ce que** le rétrécissement radial (7) forme un bourrelet radial (9) près de la surface de percussion (8).

6. Machine-outil manuelle selon la revendication 4 ou 5, **caractérisée en ce que** le côté frontal (10) du piston de percussion (5) opposé à la surface de percussion (8) est formé plat.

7. Machine-outil manuelle selon la revendication 6, **caractérisée en ce qu'**il existe une gorge radiale circonférentielle (11) entre le côté frontal (10) et l'alésage (6).

8. Machine-outil manuelle selon l'une des revendications 1 à 7, **caractérisée en ce que** l'alésage (6) s'étend centralement par rapport à l'axe de percussion (A).

9. Machine-outil manuelle selon l'une des revendications 1 à 8, **caractérisée en ce que** l'angle de l'alésage (6) par rapport à l'axe de percussion (A) est de 90°

10. Machine-outil manuelle selon l'une des revendications 1 à 9, **caractérisée en ce que** l'alésage (6) est un alésage traversant.
